# EUROPÄISCHE PATENTSCHRIFT

(11) **EP 0 154 913 B1**
(45) Veröffentlichungstag und Bekanntmachung des Hinweises auf die Patenterteilung: **06.06.1990**
(21) Anmeldenummer: 85102373.9
(22) Anmeldetag: 02.03.1985
(51) Int. Cl.: E04F 19/02

(54) **Wandanschlussprofil**
Section permitting the securing to walls
Profilé permettant la fixation à des parois

(30) Priorität: 10.03.1984 DE 3408818; 15.05.1984 DE 3417973; 23.07.1984 DE 3427052
(43) Veröffentlichungstag der Anmeldung: 18.09.1985
(62) Teilanmeldung aus: 89111724.4
(73) Patentinhaber: Pöltl, Adolf, 73527 Schwäbisch Gmünd (DE)
(72) Erfinder: Pöltl, Adolf, 73527 Schwäbisch Gmünd (DE)
(74) Vertreter: Schroeter, Helmut

(56) Entgegenhaltungen:
- CA-A- 850 864
- DE-A- 1 708 006
- DE-A- 1 906 455
- DE-U- 8 332 942
- US-A- 1 361 843
- US-A- 1 676 582
- US-A- 3 047 112

## Beschreibung

### WANDANSCHLUSSPROFIL

### Stand der Technik, Aufgabe, Lösung

Die Erfindung bezieht sich auf ein Wandanschlußprofil (im folgenden einfach "Profil" genannt) mit den in den Dberbegriffen der Ansprüche 1 und 2 genannten Merkmalen.

Ein Wandanschlußprofil dieser Art ist bekannt aus der Schrift US A 1 361 843 FLAGGE. Das Wandanschlußprofil nach dieser Schrift soll die Anbringung je einer Gipsschicht an der Wand und an der Decke ermöglichen. Das Profil soll ferner verhindern, daß sich Risse in den Gipsschichten im Eckbereich bilden, wenn sich die beiden Gipsschichten infolge von Wärmedehnungen, -schrumpfungen u.dgl. gegeneinander bewegen. Das bekannte Profil ist durch eine Reihe von Abkantungen aus Blech gebogen und läßt in der Ecke zwischen Decke und Wand einen Raum frei.

Durch die vorliegende Erfindung soll ein Wandanschlußprofil der genannten Art geschaffen werden, das Ausgleichsbewegungen von Verkleidungsplatten (einschließlich Putzträgern oder Brettern von Holzdecken) oder Putzschichten in jeder beliebigen Richtung ermöglicht, also vor allem auch gegeneinander aus der Anbringungslage heraus. Ebenso soll es Absenkungen der Decke oder Einwärtswandern der Wände ermöglichen, ohne daß sich in einer Putzschicht Risse bilden. Dies ist besonders dann wichtig, wenn Decke und Wände aus unterschiedlichen Materialien bestehen, z.B. die Wände aus Beton oder Mauerwerk und die Decken aus Holz.

Diese Aufgabe wird durch zwei Varianten der Erfindung nach den Ansprüchen 1 oder 2 gelöst. (Die folgenden Ausführungen beziehen sich auch auf die Wortlaute der Ansprüche.)

Nach den kennzeichnenden Teilen der Ansprüche 1 und 2 wird auf verschiedene Weise ein federnd-bewegliches Profil gebildet. Nach Anspruch 1 geschieht dies durch einen Ubergangsabschnitt, der unten am Anlegeabschnitt ansetzt und mit einer Rundung in ein aufwärts gerichtetes Profilstück übergeht, dessen oberer Rand gegen den Wandschenkel abgekantet und mit ihm durch einen Steg verbunden ist.

Nach Anspruch 2 wird das gleiche durch einen Übergangsabschnitt einfacherer Form erreicht, der einen Verbindungsabschnitt in Form eines ebenen Streifens aufweist, der durch Abkantungen einerseits in den Wandschenkel, andererseits in den Anlegeabschnitt übergeht und der mit dem Verbindungsabschnitt einen spitzen Winkel einschließt.

Das federnd-bewegliche Profil ist in der Lage, bei allen möglichen gegenseitigen Verschiebungen der am Profil liegenden Ränder der Verkleidungsplatten etc. oder Putzschichten durch seinen Übergangsabschnitt federnd auszuweichen. Es wird also eine Dehnund Knautschzone gebildet, die nicht nur das Auseinanderziehen, sondern vor allem auch das Zusammendrücken des Profils gestattet. Erst auf diese Weise wird es zuverlässig möglich, Rissbildungen im Putz zu verhindern.

Die US-A-1 676 582 STUART - betrifft - ebenfalls ein Wandanschlußprofil, von dem ein Profilteil an einer Wand, ein anderer an einer Decke zu befestigen ist. Das Profil hat eine vom Wandschenkel her einwärts und aufwärts gebogene Profilnase, die zum Aufhängen von Bildern dienen soll. Eine sich gegen den Wandschenkel anschließende Rinne führt zu einem weiteren an der Wand anliegenden Profilteil oberhalb des Wandschenkels.

Weiterbildungen der Erfindung ergeben sich aus den Unteransprüchen.

Der Wandschenkel läßt sich nach Anspruch 3 so anordnen, daß er in Gebrauchslage abwärts gerichtet ist, was den Normalfall darstellt. Er läßt sich aber stattdessen nach Anspruch 4 so anordnen, daß er in Gebrauchslage aufwärts gerichtet - ist, was zur Anbringung abgehängter Decken zweckmäßig ist.
Ist der Wandschenkel abwärts gerichtet, so geht der Verbindungsabschnitt nach Anspruch 5 in einem spitzen Winkel in den Wandschenkel über, während er in einen nach oben gerichteten Wandschenkel in einem stumpfen Winkel übergeht.

Zwei Ausführungsbeispiele mit weiteren Merkmalen der Erfindung werden im folgenden anhand der Zeichnungen beschrieben.
Figur 1 zeigt im Querschnitt eine erste Ausführungsform eines Wandanschußprofils, sowie eine Wand, eine Decke, eine Gipskartonplatte und eine Putzschicht.
Figur 2 zeigt im Querschnitt eine zweite Ausführungsform eines Wandanschlußprofils mit einer Variante.

### Erste Ausführungsform

Figur 1 zeigt eine Wand 101 aus Beton oder Mauerwerk und eine darauf liegende Decke 103 aus Holz. Das als Ganzes mit 105 bezeichnete Profil hat einen Aufnahmeabschnitt 107, der zur Befestigung einer Verkleidungsplatte oder eines Putzträgers, hier einer Gipskartonplatte 109, an der Decke dient. Schnellbauschrauben 111 können durch die Gipskartonplatte und den Aufnahmeabschnitt 107 in die Decke gedreht werden.

Der Wandschenkel 113 dient zur Befestigung des Profils an der Wand, was mit Hilfe von Dübeln, Schrauben und Mörtel geschehen kann. Der Wandschenkel 113 ist durch einen federndelastischen Übergangsabschnitt 112 mit dem Aufnahmeabschnitt 107 verbunden. Ein Teil des Übergangsabschnitts bildet einen "Anlegeabschnitt" 115. Dieser hat von der Wand 101 einen Abstand von der Dicke der aufzubringenden Putzschicht und gestattet das Anlegen einer Abziehlatte beim Aufbringen einer Putzschicht 125.

Das untere Ende des Anlegeabschnitts geht durch eine Rundung 117 in ein aufwärts, d.h. parallel zur Wand gerichtetes, vom Anlegeabschnitt beabstandetes Profilstück 119 über. Der obere Rand dieses Profilstücks ist gegen die Wand abgekantet. Ein Steg 121 verbindet es mit dem Wandschenkel 113. Die Teile 117, 119 und 121 bilden gemeinsam den Verbindungsabschnitt 123. Die Breite des Verbindungsabschnittes parallel zur Decke ist etwas geringer als die Dicke der aufzutragenden Putzschicht. Genauer gesagt: Der Abstand zwischen der Wand und der raumseitigen Fläche des Anlegeabschnitts 115 ist gleich der Dicke der Putzschicht 125.

Der Wandschenkel 113 oder der Aufnahmeabschnitt 107 oder beide können perforiert sein, was eine Belüftung des freibleibenden Eckraumes fördert. Beim Wandschenkel erzielt man durch die Perforation eine bessere Haftung der Putzschicht.

Die Gipskartonplatte 109 oder ein Putzträger werden verputzt. Auch Bretter einer Holzdecke können verputzt werden. Bewegen sie sich später bei Wärmedehnungen oder -schrumpfungen gegenüber der Wand 101, so wird das Profil 105 in seiner Querschnittsform verändert. Die obere Ecke 122, nämlich die zwischen Aufnahmeabschnitt und Wandschenkel kann ihren Winkel ändern. Der ganze Verbindungsabschnitt 123 kann seine Form ändern, und der Winkel zwischen Verbindungsabschnitt 123 und Wandabschnitt 113 kann sich ebenfalls ändern. Wie sich gezeigt hat, ergaben sich auch nach erheblichen Belastungen der Installation durch Stöße oder Rüttelbewegungen keine Risse in der Ecke zwischen Verkleidungsplatten und Wandschenkel oder zwischen diesem und der Putzschicht.

### Zweite Ausführungsform

Figur 2 zeigt eine etwas vereinfachte Ausführungsform eines Profils 105'. Aufnahmeabschnitt 107, Anlegeabschnitt 115 und Wandschenkel 113 haben die gleiche Form und auch die gleichen gegenseitigen Lagen wie bei dem Profil nach Figur 1. Dagegen hat der Verbindungsabschnitt 123' eine einfachere Form, nämlich die eines ebenen Streifens, der durch Abkantungen um spitze Winkel in den Wandschenkel 113 und den Anlegeabschnitt 115 übergeht. Diese vereinfachte Form reicht für viele Anwendungsfälle aus.

### Varianten zur ersten und zweiten Ausführungsform

Wie Figur 2 zeigt, kann der Wandschenkei 113', statt nach unten, nach oben abgekantet sein. Diese Ausführungsform empfiehlt sich für sogenannte abgehängte Decken, also Decken, die einen Abstand gegenüber der Decke des Bauwerks haben. Auch bei dem Profil nach Figur 1 kann der Wandschenkel nach oben ragen.

### BEZUGSZEICHEN

101 Wand
103 Decke
105, 105' Profil
107 Aufnahmeabschnitt
109 Gipskartonplatte
111 Schnellbauschraube
112 Übergangsabschnitt
113 Wandschenkel
115 Anlegeabschnitt
117 Rundung
119 Profilstück
121 Steg
122 Ecke
123, 123' Verbindungsabschnitt
125 Putzschicht

## Patentansprüche

1. Wandanschlußprofil (Profil (105)) zur Aufnahme der Ränder von Verkleidungsplatten (109), (einschließlich Putzträgern oder Brettern von Holzdecken) oder Putzschichten (125), mit folgenden Bestandteilen:
a) ein an der Wand anzubringender Profilteil (Wandschenkel 113)),
b) ein dazu rechtwinklig angeordneter profilteil mit einem Aufnahmeabschnitt (107) zur Aufnahme und zum Befestigen der Ränder von Verkleidungsplattan oder einer Putzschicht,
c) ein Abschnitt zum Anlegen einer Abziehlatte od. dgl. (Anlegeabschnitt (115)), der in Gebrauchslage vom Aufnahmeabschnitt (107) her abwärts verläuft, und zwar unter einem Abstand von der Wand, der der Dicke einer Putzschicht (125) entspricht;
d) ein mehrkantiger Übergangsabschnitt (112) des Profils, der die Profilteile nach den Merkmalen a) und b) so miteinander verbindet, daß ein Raum zwischen ihnen frei bleibt,
e) wobei der untere Rand des Anlegeabschnittes (115) mit dem Wandschenkel (113) durch ein Profilstück (Verbindungsabschnitt (123)) verbunden ist, das am Wandschenkel höher ansetzt als am Anlegeabschnitt, gekennzeichnet durch folgende Merkmale:
f) das untere Ende des Anlegeabschnittes (115) geht durch eine Rundung (117) in ein in Gebrauchslage aufwärts gerichtetes vom Anlegeabschnitt beabstandetes Profilstück (119) über,
g) der obere Rand dieses Profilstückes (119) ist gegen den Wandschenkel (113) abgekantet und mit ihm durch einen Steg (121) verbunden,
h) so daß ein federnd-bewegliches Profil gebildet wird. (Figur 1)

2. Wandanschlußprofil (Profil (105')) zur Aufnahme der Ränder von Verkleidungsplatten (einschließlich Putzträgern oder Brettern von Holzdecken) oder Putzschichten, mit folgenden Bestandteilen:
a) ein an der Wand anzubringender Profilteil (Wandschenkel (113, 113')),
b) ein dazu rechtwinklig angeordneter Profilteil mit einem Aufnahmeabschnitt (107) zur Aufnahme und zum Befestigen der Ränder von Verkleidungsplatten oder einer Putzschicht,
c) ein Abschnitt zum Anlegen einer Abziehlatte od. dgl. (Anlegeabschnitt (115)), der in Gebrauchslage vom Aufnahmeabschnitt (107) her abwärts verläuft, und zwar unter einem Abstand von der Wand, der der Dicke einer Putzschicht (125) entspricht,
d) ein mehrkantiger Übergangsabschnitt (112) des Profils, der die Profilteile nach den Merkmalen a) und b) so miteinander verbindet, daß ein Raum zwischen ihnen frei bleibt,
e) wobei der untere Rand des Anlegeabschnittes (115) mit dem Wandschenkel (113, 113') durch ein Profilstück (Verbindungsabschnitt (123')) verbunden ist, das am Wandschenkel höher ansetzt als am Anlegeabschnitt, gekennzeichnet durch folgende Merkmale:
f) der Verbindungsabschnitt (123') ist als ebener Streifen ausgebildet,
g) der Verbindungsabschnitt (123') geht durch Abkantungen in den Wandschenkel (113, 113') und den Anlegeabschnitt (115) über,
h) der Anlegeabschnitt (115) und der Verbindungsabschnitt (123') schließen einen spitzen Winkel ein,
i) so daß ein federnd-bewegliches Profil gebildet wird. (Figur 2)

3. Wandanschlußprofil nach Anspruch 1 oder 2, dadurch gekennzeichnet, daß der Wandschenkel (113) in Gebrauchslage abwärts gerichtet ist. (Figuren 1 und 2)

4. Wandanschlußprofil nach Anspruch 1 oder 2, dadurch gekennzeichnet, daß der Wandschenkel (113') in Gebrauchslage aufwärts gerichtet ist. (Figur 2)

5. Wandanschlußprofil nach Anspruch 2 und 3, dadurch gekennzeichnet, daß der Wandschenkel (113) mit einem spitzen Winkel in den Verbindungsabschnitt (123') übergeht. (Figur 2)

## Revendications

1. Profilé (profilé 105) permettant la fixation à des parois, destiné à recevoir les bords de panneaux de parement (109) (y compris des supports d'enduit ou des planches de plafonnages en bois) ou de couches d'enduit (125), comprenant les éléments constitutifs suivants:
a) une partie profilée (branche 113 portant contre la paroi), devant être installée sur la paroi,
b) une partie profilée disposée perpendiculairement à la partie précitée, et munie d'une zone réceptrice (107) pour recevoir et fixer les bords de panneaux de parement ou d'une couche d'enduit,
c) une zone (zone d'adossement 115) qui est destinée à la mise en place d'une règle d'arasement ou objet similaire, et s'étend vers le bas, dans la position d'utilisation, à partir de la zone réceptrice (107), plus précisément d'une distance, par rapport à la paroi, qui correspond à l'épaisseur d'une couche d'enduit (125),
d) une zone de transition (112) du profilé, qui est coudée à maintes reprises et relie l'une à l'autre les parties profilées selon les caractéristiques a) et b), de façon qu'un espace libre subsiste entre ces dernières,
e) le bord inférieur de la zone d'adossement (115) étant relié, à la branche (113) portant contre la paroi, par l'intermédiaire d'une partie profilée (zone de liaison 123) se rattachant plus haut, à ladite branche portant contre la paroi, qu'à ladite zone d'adossement, caractérisé par les particularités suivantes:
f) l'extrémité inférieure de la zone d'adossement (115) fusionne, par un arrondi (117), dans une partie profilée (119) dirigée vers le haut en position d'utilisation, et distante de ladite zone d'adossement,
g) le bord supérieur de cette partie profilée (119) est coudé vers la branche (113) portant contre la paroi, à laquelle il est relié par l'intermédiaire d'une membrure (121),
h) ce qui forme un profilé mobile élastiquement (figure 1). -

2. Profilé (profilé 105') permettant la fixation à des parois, destiné à recevoir les bords de panneaux de parement (y compris des supports d'enduit ou des planches de plafonnages en bois) ou de couches d'enduit, comprenant les éléments constitutifs suivants:
a) une partie profilée (branche 113, 113' portant contre la paroi), devant être installée sur la paroi,
b) une partie profilée disposée perpendiculairement à la partie précitée, et munie d'une zone réceptrice (107) pour recevoir et fixer les bords de panneaux de parement ou d'une couche d'enduit,
c) une zone (zone d'adossement 115) qui est destinée à la mise en place d'une règle d'arasement ou objet similaire, et s'étend vers le bas, dans la position d'utilisation, à partir de la zone réceptrice (107), plus précisément d'une distance, par rapport à la paroi, qui correspond à l'épaisseur d'une couche d'enduit (125),
d) une zone de transition (112) du profilé, qui est coudée à maintes reprises et relie l'une à l'autre les parties profilées selon les caractéristiques a) et b), de façon qu'un espace libre subsiste entre ces dernières,
e) le bord inférieur de la zone d'adossement (115) étant relié, à la branche (113, 113') portant contre la paroi, par l'intermédiaire d'une partie profilée (zone de liaison 123') se rattachant plus haut, à ladite branche portant contre la paroi, qu'à ladite zone d'adossement, caractérisé par les particularités suivantes:
f) la zone de liaison (123') est réalisée sous la forme d'une bande plane,
g) ladite zone de liaison (123') fusionne, par des coudes, dans la zone d'adossement (115) et dans la branche (113, 113') portant contre la paroi,
h) la zone d'adossement (115) et la zone de liaison (123') décrivent un angle aigu,
i) ce qui forme un profilé mobile élastiquement (figure 2).

3. Profilé de fixation à des parois, selon la revendication 1 ou 2, caractérisé par le fait que la branche (113) portant contre la paroi est dirigée vers le bas dans la position d'utilisation (figures 1 et 2).

4. Profilé de fixation à des parois, selon la revendication 1 ou 2, caractérisé par le fait que la branche (113') portant contre la paroi est dirigée vers le haut dans la position d'utilisation (figure 2).

5. Profilé de fixation à des parois, selon les revendications 2 et 3, caractérisé par le fait que la branche (113) portant contre la paroi fusionne dans la zone de liaison (123') en décrivant un angle aigu (figure 2).

## Claims

1. Wall mounting profile (profile (105)) for receiving the edges of facing panels (109), (including plaster carriers or planks of wood ceilings) or plaster layers (125), with the following components:
(a) a profile portion (wall limb 113)), to be mounted on the wall,
(b) a profile portion disposed at right angles thereto with a receiving section (107) for receiving and securing the edges of facing panels or a plaster layer,
(c) a section for engagement by a float or the like (engagement section (115)), which, in the use position, extends downwardly from the receiving section (107) spaced from the wall by a distance which corresponds to the thickness of the plaster layer (125);
(d) a multi-sided transition section (112) of the profile which so connects the profile portions of features (a) and (b) together that a space remains between them,
(e) the lower edge of the engagement section (115) being connected to the wall limb (113) by a profile member (connecting section (123)) which is attached to the wall limb at a higher point than to the engagement section, characterised by the following features:
(f) the lower end of the engagement section (115) merges via a rounded portion (117) into a profile member (119) which is spaced from the engagement section and which, in the use position, is upwardly directed,
(g) the upper edge of this profile member (119) is bent towards the wall limb (113) and connected to it by a web (121),
(h) so that a resiliently movable profile is formed. (Figure 1)

2. Wall mounting profile (profile (105')) for receiving the edges of facing panels (including plaster carriers or planks of wood ceilings) or plaster layers, with the following components:
(a) a profile portion (wall limb 113, 113')), to be mounted on the wall,
(b) a profile portion disposed at right angles thereto with a receiving section (107) for receiving and securing the edges of facing panels or a plaster layer,
(c) a section for engagement by a float or the like (engagement section (115)), which, in the use position, extends downwardly from the receiving section (107) spaced from the wall by a distance which corresponds to the thickness of the plaster layer (125);
(d) a multi-sided transition section (112) of the profile which so connects the profile portions of features (a) and (b) together that a space remains between them,
(e) the lower edge of the engagement section (115) being connected to the wall limb (113, 113') by a profile member (connecting section (123')) which is attached to the wall limb at a higher point than to the engagement section, characterised by the following features:
(f) the connection section (123') is constructed as a flat strip,
(g) the connecting section (123') merges into the wall limb (113, 113') and the engagement section (115) by way of bends,
(h) the engagement section (115) and the connecting section (123') define an acute angle,
(i) so that a resiliently movable profile is formed. (Figure 2)

3. Wall mounting profile as claimed in claim 1 or 2, characterised in that the wall limb (113) is downwardly directed in the use position. (Figures 1 and 2)

4. Wall mounting profile as claimed in claim 1 or 2, characterised in that the wall limb (113') is upwardly directed in the use position. (Figure 2)

5. Wall mounting profile as claimed in claims 2 and 3, characterised in that the wall limb (113) merges into the connecting section (123') at an acute angle. (Figure 2)
